# EUROPÄISCHE PATENTSCHRIFT

(11) **EP 1 903 591 B1**
(45) Veröffentlichungstag und Bekanntmachung des Hinweises auf die Patenterteilung: **27.01.2010**
(21) Anmeldenummer: 06020047.4
(22) Anmeldetag: 25.09.2006
(51) Int. Cl.: H01H 31/12

(54) **Sicherungs-Lasttrennschalter mit flexibler Kabelabgangsanordnung**
Load break switch with flexible cable outlet
Disjoncteur-sectionneur avec sortie de cable flexible

(43) Veröffentlichungstag der Anmeldung: 26.03.2008
(73) Patentinhaber: SIEMENS AKTIENGESELLSCHAFT, 80333 München (DE)
(72) Erfinder: Maschke, Norbert, 01307 Dresden (DE); Bruschke, Rolf-Eberhard, 01239 Dresden (DE); Protz, Robert, 01239 Dresden (DE); Scudlo, Steffen, 91056 Erlangen (DE); Blaimer, Gerhard, 92245 Kümmersbruck (DE); Stang, Alfred, 92224 Amberg (DE)

(56) Entgegenhaltungen:
- EP-A1- 0 440 933
- EP-A2- 0 262 554

## Beschreibung

Die Erfindung betrifft einen Sicherungs-Lasttrennschalter zur Sammelschienenkontaktierung mit einem Oberteil, welches an einer Seite wenigstens einen Kabelabgang aufweist und mit einem Unterteil, an dem fest in eine Richtung ausgerichtete Haken zur teilweisen Umfassung von Sammelschienen angeordnet sind, wobei das Unterteil und das Oberteil derart ausgestaltet sind, dass das Unterteil in Bezug auf das Oberteil in mehreren unterschiedlichen Positionen an diesem arretierbar ist.

Sicherungs-Lasttrennschalter werden üblicherweise in Schaltanlagen, zum Beispiel in Schaltschränken, auf Sammelschienen aufgehangen beziehungsweise aufgesteckt. Durch Anordnung einer Vielzahl von Sicherungs-Lasttrennschaltern in einer Schaltanlage besteht dabei oftmals das Erfordernis der optimalen Raumausnutzung. Jeder der Sicherungs-Lasttrennschalter weist dabei einen an einer Seite seines Gehäuses angebrachten Kabelabgang auf. Dieser Kabelabgang umfasst ein Kabel beziehungsweise einen Leiter, durch den der von der Sammelschiene abgenommene Stromfluss geleitet wird.

Übliche Sicherungs-Lasttrennschalter bestehen aus einem auch als Adapter oder Bodenwanne bezeichneten Unterteil, an welchem Haken zum Aufhängen auf Sammelschienen angeordnet sind, und einem Oberteil, in welchem die Schaltkontakte angeordnet sind. Zur Betätigung der Schaltkontakte ist des Weiteren am Oberteil schwenkbar befestigt ein Griffeinsatz zur Betätigung des Sicherungs-Lasttrennschalters angeordnet.

Durch die beengten Einbauverhältnisse in Schaltanlagen kann das Erfordernis bestehen, dass ein Sicherungs-Lasttrennschalter die Möglichkeit bietet, den Kabelabgang flexibel anzuordnen. So ist zum Beispiel die Anordnung eines Sicherungs-Lasttrennschalters oberhalb eines dicht an ihm angeordneten Gerätes nur dann möglich, wenn der Kabelabgang des Sicherungslast-Trennschalters ebenfalls nach oben ausgerichtet ist und somit sich nicht mit der Position des unter dem Sicherungs-Lasttrennschalter angeordneten Gerätes überschneidet.

Es ist aus dem Dokument EP 1 271 727 A1 ein elektrisches Installationsgerät bekannt, an dessen Unterteil einzelne hakenförmige Klemmen drehbar angeordnet sind. An einer Seite des Unterteils ist ebenfalls der Kabelabgang angeordnet. In einer Gebrauchsstellung des elektrischen Installationsgerätes weist der Kabelabgang nach unten. Bei einer gewünschten Gebrauchsstellung des elektrischen Installationsgerätes, in der der Kabelabgang nach oben weisen soll, muss das Unterteil um 180° gedreht werden. Nach Drehung jeder einzelnen hakenförmigen Klemme am Unterteil ebenfalls um 180° kann das elektrische Installationsgerät wieder auf Sammelschienen aufgehangen werden. Der Schaltdeckel zur Betätigung des Schaltgerätes lässt sich ebenfalls um 180° verdreht wieder am Unterteil anordnen. Der Nachteil an dieser Ausführungsform besteht darin, dass die Drehung einer Vielzahl von Bauteilen durchgeführt werden muss. Dies erhöht den Arbeitsaufwand sowie die Montagezeit und birgt daneben die Gefahr, dass die Drehung einer hakenförmigen Klemme vergessen wird.

Wenn nicht alle hakenförmigen Klemmen um dasselbe Winkelmaß gedreht wurden, lässt sich das elektrische Installationsgerät nicht mehr auf den Sammelschienen befestigen. In diesem Fall muss eine zeitaufwendige Korrektur der Stellung der hakenförmigen Klemmen durchgeführt werden.

In der Gebrauchsmusterschrift DE 297 21 440 U1 ist ein Lasttrennschalter offenbart, bei dem ein Unterteil in mehreren unterschiedlichen Positionen mit einem Oberteil verschraubt werden kann. Das Oberteil umfasst auch bei dieser Einrichtung die Schaltkontakte und den an ihm angeordneten Schaltgriff, und das Unterteil umfasst die auf die Sammelschienen aufzuhängenden hakenförmigen Klemmen. Der Kabelabgang ist in dieser Ausführungsform am Oberteil angeordnet. Um den Kabelabgang in eine andere Position zu bringen, muss das Unterteil vom Oberteil abgeschraubt werden, um 180° geschwenkt und in dieser Position wieder an das Oberteil angeschraubt werden. Nach Durchführung dieses Umbaus kann der derart modifizierte Lasttrennschalter selbst um 180° gedreht werden und auf Sammelschienen aufgehangen werden.

Die Ausführung der Verschraubung ist dabei relativ kompliziert und zeitaufwendig. Des Weiteren sind die einzelnen Schraubelemente Einzelbauteile, die dem Monteur während Demontage und Montage verloren gehen können.

Eine modifizierte Ausführungsform zu der im Gebrauchsmuster DE 297 21 440 U1 ist im Gebrauchsmuster DE 298 22 620 U1 offenbart, bei der das Unterteil einerseits mit dem Oberteil verschraubt ist und andererseits mit einer Steck-Schraub-Verbindung mit dem Oberteil verbunden ist. Diese Ausführungsform bietet den Vorteil einer schnell herstellbaren Verbindung zwischen Ober- und Unterteil durch die Zusammensteckung der Steck-Komponenten. Es werden allerdings auch hier wieder viele Einzelbauteile verwendet, die insbesondere bei Demontage und Montage verlierbar sind.

Weiter ist aus der EP-A1-0 440 933 ein Sicherungslasttrennschalter bekannt, der aus einem Trenner und einem Adapter besteht, wobei der Adapter zum Aufsetzen des Trenners auf Stromsammelschienen und damit der elektrischen Kontaktierung dient. Der Trenner weist Kontakte für einen entsprechenden Kabelabgang auf. Der Adapter ist mit Hakenkontakten versehen, welche die Sammelschienen hintergreifen und mit einer Auflagefläche auf der Oberkante der Schienen liegen; die Haken sind dabei in eine Richtung ausgerichtet. Der Trenner ist auf den Adapter aufgesetzt, wobei der Adapter einen Rasthaken aufweist, welcher in den Trenner eingreift. Die Arretierung von Trenner und Adapter erfolgt durch Aufschieben der Rasthaken.

Der Erfindung liegt daher die Aufgabe zugrunde, einen Sicherungs-Lasttrennschalter zur Verfügung zu stellen, der hinsichtlich der Anordnung seines Kabelabganges an beengte Einbausituationen mit einem geringen Umbauaufwand angepasst werden kann.

Diese Aufgabe wird erfindungsgemäß durch die im Anspruch 1 genannten Merkmale gelöst. Vorteilhafte Ausgestaltungen sind in den Unteransprüchen angegeben.

Es wird ein Sicherungs-Lasttrennschalter zur Sammelschienenkontaktierung zur Verfügung gestellt, der ein Oberteil umfasst, welches an einer Seite wenigstens einen Kabelabgang aufweist und des Weiteren ein Unterteil umfasst, an dem fest in eine Richtung ausgerichtete Haken zur teilweisen Umfassung von Sammelschienen angeordnet sind. Das Oberteil und das Unterteil sind dabei derart ausgestaltet, dass das Unterteil in Bezug auf das Oberteil in mehreren unterschiedlichen Positionen an diesem arretierbar ist. Die Arretierung des Unterteils am Oberteil erfolgt dabei mittels Aufschieben von am Unterteil befestigten hakenförmigen Klemmelementen auf im Oberteil integrierte Halteeinrichtungen.

Dabei sind mehrere hakenförmige Klemmelemente vorgesehen und die hakenförmigen Klemmelemente integral mit den Haken zur teilweisen Umfassung der Sammelschienen ausgebildet. Letzteres bedeutet, dass ein hakenförmiges Klemmelement und ein Haken zur teilweisen Umfassung der Sammelschienen als jeweils ein Bauteil ausgeführt sind. So umfasst zum Beispiel ein Blechteil an der einen Seite das hakenförmige Klemmelement zum Aufschieben auf die Halteeinrichtung im Oberteil und auf der anderen Seite den Haken zur teilweisen Umfassung der Sammelschienen. Die Öffnungen der beiden Hakenbereiche zeigen dabei bevorzugt, wie oben beschrieben, in entgegengesetzte Richtungen. Durch diese einteilige Ausgestaltung der hakenförmigen Klemmelemente und der Haken ergibt sich eine einfache Befestigungsmöglichkeit dieser Hakenelemente am Unterteil sowie eine günstige Krafteinleitung und Kraftverteilung der durch die Hakenbereiche eingeleiteten Aufhängekräfte beziehungsweise -momente.

Die Haken am Unterteil zum Aufstecken auf die Sammelschienen sind dabei fest am Unterteil angeordnet, das heißt, sie sind unverdrehbar am Unterteil befestigt. Bei einer Ausführungsform des Sicherungs-Lasttrennschalters, in dem das Unterteil im Wesentlichen flächig in einer Ebene am Oberteil anliegt, sind die Haken am Unterteil derart angeordnet, dass die Richtung ihrer Öffnung im Wesentlichen parallel zur Anlagefläche des Unterteils am Oberteil ausgerichtet ist.

Durch die Arretierung des Unterteils am Oberteil alleine nur durch das Aufschieben der hakenförmigen Klemmelemente auf die im Oberteil integrierten Halteeinrichtungen lässt sich das Unterteil in einfacher Weise am Oberteil befestigen. Diese Anordnung des Unterteils am Oberteil kann innerhalb kürzester Zeit erfolgen und bedarf keiner weiteren einzelnen verlierbaren Bauteile.

Die einzelnen Positionen, in denen das Unterteil am Oberteil anbringbar ist, sind vorteilhafterweise die, in der die Haken des Unterteils in die Richtung der Anordnung des Kabelabganges weisen oder auch in umgekehrter Ausrichtung die Position, in der die Haken des Unterteils in die entgegengesetzte Richtung zur Anordnung des Kabelabganges weisen. Das heißt, dass das Unterteil in jeweils um 180° verdrehten Positionen am Oberteil arretierbar ist. Die Seite, mit der das Unterteil am Oberteil anliegt, bleibt allerdings in jeder Befestigungsposition dieselbe.

In einer Ausgestaltung des erfindungsgemäßen Sicherungs-Lasttrennschalters ist vorgesehen, dass das Aufschieben der hakenförmigen Klemmelemente auf die Halteeinrichtungen in Richtung entgegengesetzt zur Öffnungsrichtung der Haken, die zur teilweisen Umfassung der Sammelschiene dienen, erfolgt. Um dieses Aufschieben in einer Seitwärtsbewegung zu ermöglichen, weist das Oberteil neben jeweils einer Halteeinrichtung eine Aussparung auf, in die jeweils ein Haken eingeführt werden kann, bevor er seitlich auf die Halteeinrichtung aufgeschoben wird. Die am Unterteil angeordneten Haken zur teilweisen Umfassung der Sammelschiene und die ebenfalls am Unterteil angeordneten hakenförmigen Klemmelemente sind mit ihrer Öffnungsrichtung entgegengesetzt ausgerichtet. Durch diese entgegengesetzte Ausrichtung bewirken die Haken beziehungsweise die hakenförmigen Klemmelemente im aufgeschobenen Zustand auf die Sammelschiene und im aufgeschobenen Zustand auf die Halteeinrichtungen ein Moment, welches auf die Sammelschiene beziehungsweise auf die Halteeinrichtung derart wirkt, dass es das Unterteil mit den passgenau in die Haken eingeschobenen Sammelschienen klemmt.

In vorteilhafter Weise kann vorgesehen sein, dass die Arretierung des Unterteils am Oberteil formschlüssig erfolgt. Diese formschlüssige Arretierung kann zum Beispiel dadurch erfolgen, dass die hakenförmigen Klemmelemente am Unterteil sowie die Halteeinrichtungen am Oberteil derartige Formelemente aufweisen, dass sie im aufgeschobenen Zustand von selbst aneinander festhalten.

Besonders vorteilhaft erfolgt die formschlüssige Verbindung dadurch, dass an den hakenförmigen Klemmelementen und an den Halteeinrichtungen Rastelemente angeordnet sind, die ein Verrasten jeweils eines hakenförmigen Klemmelementes auf einer Halteeinrichtung ermöglichen. Derartige Rastelemente können zum Beispiel ein mit einem Loch zusammenwirkender Zapfen sein, wobei jeweils Zapfen oder Loch am hakenförmigen Klemmelement oder an der Halteeinrichtung angeordnet sein kann. Die Rasteinrichtung bewirkt ein Einrasten des hakenförmigen Klemmelementes in seiner bestimmungsgemäßen Position an der Halteeinrichtung, so dass sich das hakenförmige Klemmelement bei Gebrauch des Sicherungs-Lasttrennschalters nicht von der Halteeinrichtung löst.

In einer vorteilhaften Ausgestaltung des Sicherungs-Lasttrennschalters ist vorgesehen, dass die Halteeinrichtungen Federhalterungen sind. Eine derartige Federhalterung ist dabei eine Halterung, deren Erstreckungsmaß in einer Richtung entgegen einer Federkraft elastisch verringert werden kann. Beim Aufschieben eines am Unterteil befestigten hakenförmigen Klemmelementes auf eine derartige Federhalterung drückt sich diese zusammen und drückt damit im aufgeschobenen Zustand des hakenförmigen Klemmelementes gegen einen Anlageschenkel dieses hakenförmigen Klemmelementes. Diese Ausgestaltung bewirkt vorteilhaft die Sicherstellung einer ausreichenden elektrischen Kontaktierung zwischen dem hakenförmigen Klemmelement und der Halterung.

Es ist durch diese Ausgestaltung damit vorgesehen, dass die Arretierung des Unterteils im Oberteil formschlüssig und kraftschlüssig erfolgen kann. Die kraftschlüssige Verbindung des Unterteils mit dem Oberteil erfolgt dabei durch die auf einen Schenkel des hakenförmigen Klemmelementes wirkende Federkraft der Federhalterung. Zusätzlich zu dieser kraftschlüssigen Verbindung kann allerdings auch noch die oben beschriebene formschlüssige Verbindung zwischen hakenförmigem Klemmelement und Halteeinrichtung, wie zum Beispiel mittels Rasteinrichtungen, realisiert werden.

In einer vorteilhaften Ausgestaltung ist vorgesehen, dass ein Schenkel des hakenförmigen Klemmelementes, bevorzugt der Schenkel, an dem die Federhalterung anliegt, eine Schräge oder einen abgerundeten Bereich zur Erleichterung des Aufschiebens auf die Halteeinrichtung aufweist. Diese Schräge beziehungsweise dieser abgerundete Bereich am Schenkel des hakenförmigen Klemmelementes bewirkt vorteilhaft eine Verminderung der Reibkraft beim Aufschieben des hakenförmigen Klemmelements auf die Halteeinrichtung sowie eine Selbstzentrierung bei diesem Vorgang.

Des Weiteren ist vorgesehen, dass das Oberteil einen Griffeinsatz zur Betätigung des Schalters aufweist, der an mehreren unterschiedlichen Positionen am Oberteil befestigt werden kann. Diese Ausgestaltung ist dafür vorgesehen, dass der Griffeinsatz, auch Deckelteil genannt, wieder in einer bedienungsüblichen Position am Oberteil befestigt werden kann, wenn dieses nach um 180° erfolgter Drehung am Oberteil befestigt wird und das Oberteil demzufolge ebenfalls zur erneuten Anordnung auf den Sammelschienen um 180° gedreht wurde.

Um Anordnungsprobleme beziehungsweise Überschneidungen des Sicherungs-Lasttrennschalters mit anderen in einer Schaltanlage angeordneten Geräten zu vermeiden, ist vorgesehen, dass das Oberteil einen symmetrischen Aufbau aufweist. Dieser symmetrische Aufbau des Oberteils bewirkt, dass sich das Oberteil, welches im Wesentlichen die geometrischen Hüllmaße des Sicherungs-Lasttrennschalters aufweist, auch nach einer Drehung um 180° wieder an derselben Position an den Sammelschienen befestigen lässt, wobei seine Körperkanten dieselben Abstände zur Stromschiene aufweisen wie vor der Drehung und sich somit keine Anordnungsprobleme mit benachbarten Geräten ergeben.

Zur Sicherung Fixierung des Unterteils am Oberteil beziehungsweise der hakenförmigen Klemmelemente auf den Halteeinrichtungen ist zusätzlich vorgesehen, dass der Sicherungs-Lasttrennschalter mindestens eine Verriegelungseinrichtung umfasst, die mindestens ein hakenförmiges Klemmelement und eine Halteeinrichtung in Befestigungsposition miteinander verriegelt. Diese Einrichtung verhindert damit ein unbeabsichtigtes Lösen des Unterteils vom Oberteil bei einer nicht bestimmungsgemäßen äußeren Krafteinwirkung.

Die Erfindung wird anhand der beiliegenden Zeichnungen beschrieben. Es zeigen:
- Figur 1: eine Seitenansicht des erfindungsgemäßen Sicherungs-Lasttrennschalters;
- Figur 2: eine perspektivische Ansicht des Unterteils;
- Figur 3: eine perspektivische Ansicht einer Schnittdarstellung des Unterteils und
- Figur 4: einen Ausschnitt aus einer Schnittdarstellung des Unterteils.

In Figur 1 ist ein erfindungsgemäßer Sicherungs-Lasttrennschalter im auf Sammelschienen 40 aufgehangenen Zustand dargestellt. Das Unterteil 20 liegt dabei an den Sammelschienen 40 an. Auf dem Unterteil 20 ist das Oberteil 10 angeordnet. Der Griffeinsatz 30 ist am Oberteil 10 zur Betätigung des Sicherungs-Lasttrennschalters um eine Drehachse (nicht dargestellt) verschwenkbar angeordnet. Am Oberteil 10 ist des Weiteren der Kabelabgang 50 zur Führung der Stromleitungen des Sicherungs-Lasttrennschalters angeordnet. In der in Figur 1 dargestellten Ausführungsform weist der Kabelabgang 50 in dieselbe Richtung wie die Öffnung der am Unterteil 20 angeordneten Haken 21 zur teilweisen Umfassung der Sammelschienen 40. Bei beengten Einbauverhältnissen am Sicherungs-Lasttrennschalter im Bereich des Kabelabganges 50 kann das Erfordernis bestehen, den Kabelabgang 50 in einer anderen Position am Sicherungs-Lasttrennschalter anzuordnen. Dafür ist erfindungsgemäß vorgesehen, dass das Oberteil 10 vom Unterteil 20 gelöst und in einer um 180° verdrehten Position wieder am Unterteil 20 befestigt wird. In dieser um 180° gedrehten Position des Oberteils in Bezug auf das Unterteil 20 weist der Kabelabgang 50 in die entgegengesetzte Richtung, also entgegengesetzt zur Öffnungsrichtung der Haken 21 (nicht dargestellt). Um den Griffeinsatz 30 weiterhin in einem bedienungsüblichen Drehwinkel betätigen zu können, ist vorgesehen, dass dieser Griffeinsatz 30 ebenfalls vom Oberteil 10 abgenommen und in einer um 180° verdrehten Position wieder am Oberteil 10 befestigt werden kann.

In Figur 2 ist das Unterteil 20 des erfindungsgemäßen Sicherungs-Lasttrennschalters dargestellt. Zur elektrischen Isolation der Haken 21 zur teilweisen Umfassung der Sammelschienen 40 weist das Unterteil 20 eine ebenfalls hakenförmige Isolationsschicht im Bereich der Haken 21 auf. Diese Isolationsschicht erstreckt sich neben dem hakenförmigen Bereich auch über die gesamte äußere Oberfläche des Unterteils 20.

In Figur 3 ist eine Schnittansicht des Unterteils 20 dargestellt. Deutlich ersichtlich ist dabei ein im Unterteil 20 angeordneter Haken 21 zur teilweisen Umfassung von Sammelschienen und ein hakenförmiges Klemmelement 22 zum Aufschieben auf im Oberteil 10 angeordnete Halteeinrichtungen 12. Die Figur 3 zeigt dabei die bevorzugte Ausgestaltung des Hakens 21 und des hakenförmigen Klemmelementes 22 dahin gehend, dass beide Hakenelemente in einem Bauteil integral ausgeführt sind. Das heißt, der Haken 21 zur teilweisen Umfassung einer Sammelschiene 40 und das hakenförmige Klemmelement 22 sind jeweils als hakenförmige Bereiche innerhalb eines im Wesentlichen s-förmigen Blechteiles realisiert.

In Figur 4 ist vergrößert ebenfalls die integrale Ausbildung des Hakens 21 zur teilweisen Umfassung einer Sammelschiene 40 mit dem hakenförmigen Klemmelement 22 in einem Bauteil dargestellt. Die Schenkelbereiche des Hakens 21 zur teilweisen Umfassung einer Sammelschiene 40 umfassen, wie dargestellt, teilweise eine Sammelschiene 40, die mit einem weiteren Bereich am Unterteil 20 anliegt. Das hakenförmige Klemmelement 22 liegt mit einem Schenkel 23 an der Halteeinrichtung 12 an. Diese Halteeinrichtung 12 besteht im Wesentlichen aus zwei verschiebbar zueinander angeordneten Teilen. Zwischen diesen beiden Teilen der Halteeinrichtung 12 ist eine Feder 13 angeordnet, deren Federkraft bei auf die Halteeinrichtung 12 aufgeschobenem hakenförmigen Klemmelement 22 eine Druckkraft gegen den Schenkel 23 des hakenförmigen Klemmelementes 22 ausübt. Bei einem Aufstecken beziehungsweise Aufschieben des Oberteils 10 auf das Unterteil 20 wird der mit einer Schräge beziehungsweise abgerundetem Bereich 24 versehene Schenkel 23 des hakenförmigen Klemmelementes 22 im Wesentlichen neben der Halteeinrichtung 12 positioniert und anschließend auf die Halteeinrichtung 12 seitlich aufgeschoben. Beim Wirken einer Gewichtskraft des Sicherungs-Lasttrennschalters in Richtung der Öffnung des Hakens 21 zur teilweisen Umfassung einer Sammelschiene 40 stützt sich dieser Haken 21 auf der Sammelschiene 40 ab und das Gewicht sowie die Betätigungskraft des Sicherungs-Lasttrennschalters werden durch das hakenförmige Klemmelement 22 aufgenommen.

Die gegen den Schenkel 23 des hakenförmigen Klemmelementes 22 wirkende Federkraft der Feder 13 dient der kontaktsicheren Anlage der Halteeinrichtung 12 am hakenförmigen Klemmelement 22 und ebenfalls der kraftschlüssigen Verbindung zwischen diesen beiden Bauteilen. Der Stromfluss von der Sammelschiene 40 in den Sicherungs-Lasttrennschalter wird durch die Anlage des Hakens 21 an der Sammelschiene sowie durch die Anlage der Halteeinrichtung 12 an der Sammelschiene 40 und deren kontaktierenden Verbindung ins Oberteil 10 bewirkt.

## Patentansprüche

1. Sicherungs-Lasttrennschalter zur Sammelschienenkontaktierung mit einem Oberteil (10), welches an einer Seite wenigstens einen Kabelabgang aufweist, und mit einem Unterteil (20), an dem fest in eine Richtung ausgerichtete Haken (21) zur teilweisen Umfassung von Sammelschienen (40) angeordnet sind, wobei das Unterteil (20) und das Oberteil derart ausgestaltet sind, dass das Unterteil (20) in Bezug auf das Oberteil in mehreren unterschiedlichen Positionen an diesem arretierbar ist, die Arretierung des Unterteils (20) am Oberteil (10) mittels Aufschieben von mindestens einem am Unterteil (20) befestigten hakenförmigen Klemmelement (22) auf mindestens eine im Oberteil (10) integrierte Halteeinrichtung (12) erfolgt, **dadurch gekennzeichnet, dass** mehrere am Unterteil befestigte hakenförmige Klemmelemente (22) und mehrere im Oberteil (10) integrierte Halteeinrichtungen (12) vorgesehen und die hakenförmigen Klemmelemente (22) integral mit den Haken (21) ausgebildet sind.

2. Sicherungs-Lasttrennschalter nach Anspruch 1, **dadurch gekennzeichnet, dass** das Unterteil (20) in einer Position am Oberteil (10) anbringbar ist, in der die Haken (21) des Unterteils (20) in die Richtung der Anordnung des Kabelabganges (50) weisen, oder in einer Position am Oberteil (10) anbringbar ist, in der die Haken (21) am Unterteil (20) in die entgegengesetzte Richtung zur Anordnung des Kabelabganges (50) weisen.

3. Sicherungs-Lasttrennschalter nach einem der vorhergehenden Ansprüche, **dadurch gekennzeichnet, dass** das Aufschieben der hakenförmigen Klemmelemente (22) auf die Halteeinrichtungen (12) in Richtung entgegengesetzt zur Öffnungsrichtung der Haken (21), die zur teilweisen Umfassung der Sammelschiene (40) dienen, erfolgt.

4. Sicherungs-Lasttrennschalter nach einem der vorhergehenden Ansprüche, **dadurch gekennzeichnet, dass** die Arretierung des Unterteils (20) am Oberteil (10) formschlüssig erfolgt.

5. Sicherungs-Lasttrennschalter nach einem der vorhergehenden Ansprüche, **dadurch gekennzeichnet, dass** an den hakenförmigen Klemmelementen (22) und an den Halteeinrichtungen (12) Rastelemente angeordnet sind, die ein Verrasten jeweils eines hakenförmigen Klemmelementes (22) auf einer Halteeinrichtung (12) ermöglichen.

6. Sicherungs-Lasttrennschalter nach einem der vorhergehenden Ansprüche, **dadurch gekennzeichnet, dass** die Halteeinrichtungen (12) Federhalterungen sind.

7. Sicherungs-Lasttrennschalter nach Anspruch 6, **dadurch gekennzeichnet, dass** die Arretierung des Unterteils (20) am Oberteil (10) formschlüssig und kraftschlüssig erfolgt.

8. Sicherungs-Lasttrennschalter nach einem der vorhergehenden Ansprüche, **dadurch gekennzeichnet, dass** ein Schenkel (23) des hakenförmigen Klemmelements (22), das an der Halteeinrichtung (12) anliegt, eine Schräge oder einen abgerundeten Bereich (24) zur Erleichterung des Aufschiebens auf die Halteeinrichtung (12) aufweist.

9. Sicherungs-Lasttrennschalter nach einem der vorhergehenden Ansprüche, **dadurch gekennzeichnet, dass** das Oberteil (10) einen Griffeinsatz (30) zur Betätigung des Schalters aufweist, der an mehreren unterschiedlichen Positionen am Oberteil (10) befestigt werden kann.

10. Sicherungs-Lasttrennschalter nach einem der vorhergehenden Ansprüche, **dadurch gekennzeichnet, dass** das Oberteil (10) einen symmetrischen Aufbau aufweist.

11. Sicherungs-Lasttrennschalter nach einem der vorhergehenden Ansprüche, **dadurch gekennzeichnet, dass** der Sicherungs-Lasttrennschalter zusätzlich mindestens eine Verriegelungseinrichtung umfasst, die mindestens ein hakenförmiges Klemmelement (22) mit einer Halteeinrichtung (12) in Befestigungsposition miteinander verriegelt.

## Claims

1. Fused switch disconnector for busbar contact having an upper part (10) which has at least one cable outgoer on one side, and having a lower part (20) on which hooks (21) which are aligned firmly in one direction are arranged in order to partially clasp busbars (40), wherein the lower part (20) and the upper part are designed such that the lower part (20) can be locked to the upper part in a plurality of different positions with respect to the upper part, the lower part (20) is locked to the upper part (10) by pushing at least one clamping element (22) which is in the form of a hook and is attached to the lower part (20) onto at least one holding device (12) which is integrated in the upper part (10), **characterized in that** a plurality of clamping elements (22) which are in the form of hooks and are attached to the lower part and a plurality of holding devices (12) which are integrated in the upper part (10) are provided, and the clamping elements (22) which are in the form of hooks are formed integrally with the hooks (21).

2. Fused switch disconnector according to Claim 1, **characterized in that** the lower part (20) can be fitted to the upper part (10) in a position in which the hooks (21) on the lower part (20) point in the direction of the arrangement of the cable outgoer (50) or can be fitted to the upper part (10) in a position in which the hooks (21) on the lower part (20) point in the opposite direction to the arrangement of the cable outgoer (50).

3. Fused switch disconnector according to one of the preceding claims, **characterized in that** the clamping elements (22) which are in the form of hooks are pushed onto the holding devices (12) in the opposite direction to the opening direction of the hooks (21) which are used to partially clasp the busbar (40).

4. Fused switch disconnector according to one of the preceding claims, **characterized in that** the lower part (20) is locked to the upper part (10) in an interlocking manner.

5. Fused switch disconnector according to one of the preceding claims, **characterized in that** latching elements are arranged on the holding devices (12) and on the clamping elements (22) which are in the form of hooks, which latching elements allow in each case one clamping element (22) which is in the form of a hook to be latched onto a holding device (12).

6. Fused switch disconnector according to one of the preceding claims, **characterized in that** the holding devices (12) are spring holders.

7. Fused switch disconnector according to Claim 6, **characterized in that** the lower part (20) is locked to the upper part (10) in an interlocking and force-fitting manner.

8. Fused switch disconnector according to one of the preceding claims, **characterized in that** one limb (23) of the clamping element (22) which is in the form of a hook, which limb (23) rests on the holding device (12), has an incline or a rounded area (24), in order to make it easier to push it onto the holding device (12).

9. Fused switch disconnector according to one of the preceding claims, **characterized in that** the upper part (10) has a grip insert (30) for operation of the switch, which grip insert (30) can be attached to the upper part (10) at a plurality of different positions.

10. Fused switch disconnector according to one of the preceding claims, **characterized in that** the upper part (10) has a symmetrical design.

11. Fused switch disconnector according to one of the preceding claims, **characterized in that** the fused switch disconnector additionally has at least one locking device which locks at least one clamping element (22), which is in the form of a hook, and a holding device (12) to one another in the attachment position.

## Revendications

1. Sectionneur en charge de sécurité pour la mise en contact de barre collectrices, comprenant une partie ( 10 ) supérieure qui a d'un côté au moins une sortie de câble et une partie ( 20 ) inférieure sur laquelle sont montés de manière fixe des crochets ( 21 ) dirigés dans une direction pour entourer en partie des barres ( 40 ) collectrices, la partie ( 20 ) inférieure et la partie supérieure étant conformées de manière à ce que la partie ( 20 ) inférieure puisse être, par rapport à la partie supérieure, arrêtée sur celle-ci en plusieurs positions différentes, l'arrêt de la partie ( 20 ) inférieure sur la partie ( 10 ) supérieure s'effectuant au moyen d'un coulissement d'au moins un élément ( 22 ) de serrage, en forme de crochet fixé à la partie ( 20 ) inférieure, sur au moins un dispositif ( 12 ) de retenue intégré à la partie ( 10 ) supérieure, **caractérisé en ce qu'**il est prévu plusieurs éléments ( 22 ) de serrage en forme de crochet et fixés à la partie inférieure et plusieurs dispositifs ( 12 ) de retenue intégrés à la partie ( 10 ) supérieure et les éléments ( 22 ) de serrage en forme de crochet sont constitués d'une pièce avec les crochets ( 21 ).

2. Sectionneur en charge de sécurité suivant la revendication 1, **caractérisé en ce que** la partie ( 20 ) inférieure peut être mise dans une position à la partie ( 10 )supérieure dans laquelle les crochets ( 21 ) de la partie ( 20 ) inférieure sont dirigés dans la direction de l'agencement de la sortie ( 50 ) de câble, ou dans une position sur la partie ( 10 ) supérieure dans laquelle les crochets ( 21 ) à la partie ( 20 ) inférieure sont dirigés dans la direction opposée à l'agencement de la sortie du câble.

3. Sectionneur en charge de sécurité suivant l'une des revendications précédentes, **caractérisé en ce que** le coulissement des éléments ( 22 ) de serrage en forme de crochet sur les dispositifs ( 12 ) de retenue s'effectue dans la direction opposée à la direction d'ouverture des crochets ( 21 ) qui servent à entourer en partie les barres ( 40 ) collectrices.

4. Sectionneur en charge de sécurité suivant l'une des revendications précédentes, **caractérisé en ce que** l'arrêt de la partie ( 20 ) inférieure sur la partie ( 40 ) supérieure s'effectue par complémentarité de forme.

5. Sectionneur en charge de sécurité suivant l'une des revendications précédentes, **caractérisé en ce que** sur les éléments ( 22 ) de serrage en forme de crochet et sur les dispositifs ( 12 ) de retenue sont disposés des éléments d'encliquetage, qui rendent possible un encliquetage respectivement d'un élément ( 22 ) de serrage en forme de crochet sur un dispositif ( 12 ) de retenue.

6. Sectionneur en charge de sécurité suivant l'une des revendications précédentes, **caractérisé en ce que** les dispositifs ( 12 ) de retenue sont des fixations à ressort.

7. Sectionneur en charge de sécurité suivant la revendication 6, **caractérisé en ce que** l'arrêt de la partie ( 20 ) inférieure sur la partie ( 10 ) supérieure s'effectue par complémentarité de forme et par effet de force.

8. Sectionneur en charge de sécurité suivant l'une des revendications précédentes, **caractérisé en ce qu'**une branche ( 23 ) de l'élément ( 22 ) de serrage en forme de crochet, qui s'applique au dispositif ( 12 ) de retenue, a un biseau ou une partie ( 24 ) arrondie pour faciliter le coulissement sur le dispositif ( 12 ) de retenue.

9. Sectionneur en charge de sécurité suivant l'une des revendications précédentes, **caractérisé en ce que** la partie ( 10 ) supérieure a, pour l'actionnement du sectionneur, un insert ( 30 ) de préhension, qui peut être fixé en plusieurs positions différentes sur la partie ( 10 ) supérieure.

10. Sectionneur en charge de sécurité suivant l'une des revendications précédentes, **caractérisé en ce que** la partie ( 10 ) supérieure a une structure symétrique.

11. Sectionneur en charge de sécurité suivant l'une des revendications précédentes, **caractérisé en ce que** le sectionneur en charge de sécurité comprend en plus au moins un dispositif de verrouillage, qui verrouille entre eux en position de fixation au moins un élément ( 22 ) de serrage en forme de crochet et un dispositif ( 12 ) de retenue.
